# EUROPÄISCHE PATENTSCHRIFT

(11) **EP 1 747 864 B1**
(45) Veröffentlichungstag und Bekanntmachung des Hinweises auf die Patenterteilung: **08.08.2012**
(21) Anmeldenummer: 05027561.9
(22) Anmeldetag: 16.12.2005
(51) Int. Cl.: B27B 17/00, B27B 21/00

(54) **Sägebock**
Saw horse
Chevalet de sciage

(30) Priorität: 26.07.2005 DE 102005034834
(43) Veröffentlichungstag der Anmeldung: 31.01.2007
(73) Patentinhaber: WEDA Roland Werner GmbH, 72762 Reutlingen (DE)
(72) Erfinder: Werner, Andreas, 72768 Reutlingen (DE)
(74) Vertreter: Kohler Schmid Möbus

(56) Entgegenhaltungen:
- DE-A1- 10 224 277
- FR-A- 2 703 293
- US-A1- 2001 042 985

## Beschreibung

Die Erfindung betrifft einen Sägebock gemäß dem Oberbegriff des unabhängigen Anspruchs 1 mit einer Auflageeinrichtung für ein zu sägendes Gut. Ein solcher Sägebock ist der FR 2 703 293 A1 zu entnehmen.

Brennholz wird meist 2 - 4 Jahre in gespaltenen Meterstücken zum Trocknen gelagert. Vor der Verwendung muss dieses noch in ofenfertige Stücke zersägt werden, meist 33 cm oder 25 cm lang. Oft wird hier eine Kreissäge, Kettensäge oder werden im Handel erhältliche Sägeböcke zum Aufstellen verwendet.

Probleme ergeben sich, wenn das gesägte Holz anschließend transportiert werden muss. Die am Markt erhältlichen Sägeböcke sind meist günstig, jedoch nicht für rationelles Arbeiten geeignet. Auch der in DE 102 24 277 A1 beschriebene Sägebock hat den Nachteil, dass das gesägte Holzstück nochmals in die Hand genommen und entweder auf einen Anhänger oder dergleichen geladen werden muss.

Die bekannten Sägeböcke können auf einem mit Holz befüllten Anhänger nicht mitgenommen werden. Daher muss der durch das Sägen sehr verschmutzte Sägebock inklusive Säge in einem separaten Anhänger oder im Fahrzeug transportiert werden.

Aus der US 2001/0042985 A1 ist ein Sägebock bekannt, der an einer Wand eines Fahrzeugs befestigt werden kann.

Aus der DE 102 24 277 A1 ist ein Sägebock zur Anbindung unterschiedlichster Kettensägen mittels längsbeweglicher und schwenkbarer Adapterplatte bekannt. Der Sägebock verfügt über Aussparungen, in die die Sägekette zum Durchtrennen des Sägegutes eingreift. Zum Transport lassen sich die Beine in das Gehäuse des Sägebocks einschwenken.

Aus der FR 2 703 293 A1 ist ein Sägebock bekannt, der an einer Ladefläche oder einem Baumstamm befestigt werden kann. Dieser Sägebock besteht aus einer V-förmigen punktförmigen Auflage, die an einer senkrechten Stange befestigt wird, und einem V-förmigen Gegenstück, das an einem Schieber ebenfalls beweglich an dieser Stange befestigt ist. Mit diesem Gegenstück wird das abzusägende Holz auf die untere Auflage aufgedrückt. An der senkrechten Stange sind an beiden Enden Ösen für einen Spanngurt angebracht.

Aufgabe der vorliegenden Erfindung ist es deshalb, einen Sägebock dahin gehend weiterzubilden, dass das Zersägen von Holz möglichst einfach und sicher erfolgen kann.

Gelöst wird diese Aufgabe erfindungsgemäß durch einen Sägebock gemäß Anspruch 1. Der Sägebock weist eine muldenförmige flächige Auflage einrichtung für die sichere Auflage des Sägegutes auf. Der sägebock einen einfach zu bedienenden Handhebel Besitzt zum Festklemmen des Sägeguts und eine Halterung für die Säge.

Dies gewährleistet einen sicheren Transport und ein sicheres Arbeiten. Beim Sägen können die Holzstücke direkt auf die Ladefläche eines KFZ, Pickups, LKW, landwirtschaftlichen Anhängers usw. fallen. Der befestigte Sägebock kann anschließend auch ohne erneute Montage oder Verlagerung transportiert werden.

Vorteilhafte Weiterbildungen der Erfindung sind den abhängigen Ansprüchen zu entnehmen.

Wenn die Halterung bevorzugt durch einen Rahmen mit Haken zum Einhängen an der Wand des KFZ etc. ausgebildet ist, ist eine schnelle zerstörungsfreie Montage an der Ladefläche möglich.

Bei einer bevorzugten Ausführung ist der Rahmen mit der Auflageeinrichtung schwenkbar verbunden. Für Transportzwecke kann der Sägebock zusammengeklappt werden.

Bei einer anderen bevorzugten Ausführung ist eine Strebe zur Abstützung der Auflageeinrichtung vorgesehen, welche einenends an der Auflageeinrichtung schwenkbar gelagert und anderenends an dem Rahmen lösbar befestigt ist. Die wegklappbare Strebe unterstützt insbesondere das Sägen schwerer Holzstücke.

Bevorzugt ist es wenn, die Auflageeinrichtung zweiteilig ausgebildet ist, wobei zwischen den beiden Teilen die Halterung für die Säge vorgesehen ist. Nachgeschobenes Holz kann dann abgesägte Stücke auf die Ladefläche schieben.

Genaues Arbeiten wird bevorzugt dadurch unterstützt, dass Mittel zur Längenabmessung des zu sägenden Guts vorgesehen sind.

Weitere Merkmale und Vorteile der Erfindung ergeben sich aus der nachfolgenden Beschreibung eines Ausführungsbeispiels der Erfindung, anhand der Figuren der Zeichnung und aus den Ansprüchen.

Die einzelnen Merkmale können je einzeln für sich oder zu mehreren in beliebiger Kombination bei einer Variante der Erfindung verwirklicht sein.

Ein Ausführungsbeispiel ist in der schematischen Zeichnung dargestellt und wird in der nachfolgenden Beschreibung erläutert.

Es zeigt:
- **Fig. 1**: eine perspektivische Ansicht eines KFZ-Anhängers mit montiertem Sägebock;
- **Fig. 2**: eine Seitenansicht des Sägebocks der Fig. 1;
- **Fig. 3**: eine Seitenansicht des Sägebocks der Fig. 1 im hochgeklappten Zustand.

Aus der **Fig. 1** ist ersichtlich, wie ein Sägebock **1** an einem KFZ-Anhänger **2** lösbar befestigt werden kann. Der Sägebock 1 umfasst eine durch zwei hintereinander angeordnete Sägemulden **3, 3'** ausgebildete Auflageeinrichtung für ein Holzstück **4** und einen Rahmen **5** zur Montage an einer Wand **6** des KFZ-Anhängers 2. Zwischen den beiden Sägemulden 3, 3' ist auch eine Kettensäge **7** gehaltert. Der Sägebock 1 ist in aufgeklappter Form mittels Haken **5'** (siehe Fig. 2) an der Anhängerwand 6 eingehängt. Durch die Breite der Haken 5' ist eine Beschädigung des Anhängers fast ausgeschlossen. Eine Strebe **8,** welche einenends an der Sägemulde 3 und anderenends an dem Rahmen 5 angebracht ist, stützt die Sägemulde 3 beim Sägen. Ein in der Fig. 1 nicht gezeigter Zurrgurt, der durch eine Öse **9** (siehe Fig. 2) am Sägebock und am KFZ-Anhänger 2 befindliche Ösen **10** gezogen wird, befestigt den Sägebock 1 am KFZ-Anhänger zusätzlich. Der Rahmen 5 wird dadurch an die Wand 6 angedrückt. Diese kraftschlüssige Verbindung garantiert eine maximale Befestigung, die auch beim Fahren bzw. Ziehen des KFZ-Anhängers ausreichend ist.

Gemäß **Fig. 2** wird das Holzstück in die Sägemulde 3 so eingelegt, dass das zu sägende Ende in Richtung des KFZ-Anhängers zeigt. Ein Längenanschlag, der durch einen in ein Rohr **11** eingeschobenen handelsüblichen Meterstab erreicht wird, erleichtert die Längenabmessung der zu sägenden Stücke. Der Sägevorgang wird mit der handelsüblichen Kettensäge 7, die eingespannt und in einem Lager **12** schwenkbar befestigt ist, ausgeführt. Durch die zwei hintereinander angeordneten Sägemulden 3 und 3' kann das fertig gesägte Holzstück durch das Nachschieben des noch zu sägenden Holzes aus der Sägemulde 3 in die Sägemulde 3' in Richtung Anhänger geschoben werden und hineinfallen. Ein Sicherheits-Handhebel **13** zum Fixieren des Sägeguts erleichtert die Handhabung. Der Sägebock 1 kann allseitig am KFZ-Anhänger befestigt werden und gewährleistet so ein flexibles Sägen und Befüllen des Anhängers.

Zum Betanken motorbetriebener Kettensägen kann der Sägebock 1 nach oben geklappt werden (siehe auch Fig. 3). Auch in dieser Stellung ist ein sicheres Befestigen des Sägebocks 1 gewährleistet. Durch ein Umstecken der einenends schwenkbar gelagerten Strebe 8 in Pfeilrichtung **15** anderenends von einer unteren Befestigungslasche **16** in eine obere Befestigungslasche **17** wird der Sägebock 1 hochgestützt.

Zur Lagerung kann der Sägebock 1 zusammengeklappt werden. Der am Lager **18** schwenkbar angebrachte Rahmen 4 wird nach dem Aushängen der Strebe 8 in Pfeilrichtung **19** zur Sägemulde 3 hin geklappt und mithilfe der Laschen 16 und **20** gesichert.

Der verschmutzte Sägebock 1 kann nach beendeter Arbeit am KFZ-Anhänger auch beim Transport am KFZ-Anhänger (beispielsweise an der Deichselseite) verbleiben.

## Patentansprüche

1. Sägebock (1) mit einer Auflageeinrichtung (3, 3') für ein zu sägendes Gut (4), wobei der Sägebock (1) eine Halterung zur lösbaren Befestigung des Sägebocks (1) an der eine offene Ladefläche begrenzenden Wand (6) eines Fahrzeugs oder eines Anhängers (2) des Fahrzeugs aufweist und der Sägebock (1) mindestens eine Öse (9) für einen Zurrgurt ausweist, **dadurch gekennzeichnet, dass** ein Handhebel (13) zum Festklemmen des zu sägenden Guts (4) vorgesehen ist, eine Halterung für die Säge vorgesehen ist und die Auflageeinrichtung (3, 3') als flächige, muldenförmige Auflageeinrichtung ausgebildet ist.

2. Sägebock nach Anspruch 1, **dadurch gekennzeichnet, dass** die Halterung durch einen Rahmen (5) mit Haken (5') zum Einhängen an der Wand (6) ausgebildet ist.

3. Sägebock nach einem der vorhergehenden Ansprüche, **dadurch gekennzeichnet, dass** der Rahmen (5) mit der Auflageeinrichtung (3, 3') schwenkbar verbunden ist.

4. Sägebock nach einem der vorhergehenden Ansprüche, **dadurch gekennzeichnet, dass** eine Strebe (8) zur Abstützung der Auflageeinrichtung (3, 3') vorgesehen ist, welche einenends an der Auflageeinrichtung (3, 3') schwenkbar gelagert ist und anderenends an dem Rahmen (5) lösbar befestigt ist.

5. Sägebock nach einem der vorhergehenden Ansprüche, **dadurch gekennzeichnet, dass** die Auflageeinrichtung (3, 3') zweiteilig ausgebildet ist.

6. Sägebock nach einem der vorhergehenden Ansprüche, **dadurch gekennzeichnet, dass** Mittel zur Längenabmessung des zu sägenden Guts vorgesehen sind.

## Claims

1. Sawhorse (1) with a rest device (3, 3') for material (4) to be sawn, the sawhorse (1) having a mounting bracket for releasable attachment of the sawhorse (1) to the wall (6) of a vehicle or of a vehicle-trailer (2) bounding an open load area and the sawhorse (1) having at least one eye (9) for a tie-down strap, **characterized in that** a hand lever (13) is provided for clamping the material (4) to be sawn, a mounting for the saw is provided, and the rest device (3, 3') is configured as a flat, trough-shaped rest device.

2. Sawhorse according to Claim 1, **characterized in that** the mounting bracket is formed by a frame (5) with hooks (5') for hanging on the wall (6).

3. Sawhorse according to either of the preceding claims, **characterized in that** the frame (5) is hinged to the rest device (3, 3').

4. Sawhorse according to any one of the preceding claims, **characterized in that** a strut (8) is provided to support the rest device (3, 3') and is hinged to the rest device (3, 3') at one end and releasably attached to the frame (5) at the other end.

5. Sawhorse according to any one of the preceding claims, **characterized in that** the rest device (3, 3') is made in two parts.

6. Sawhorse according to any one of the preceding claims, **characterized in that** means are provided for setting the length of the sawn material.

## Revendications

1. Chevalet de sciage (1) avec un dispositif d'appui (3, 3') pour un article (4) à scier, dans lequel le chevalet de sciage (1) présente une attache pour fixer de manière amovible le chevalet de sciage sur la paroi (6) - délimitant une surface de charge ouverte - d'un véhicule ou d'une suspension (2) du véhicule et le chevalet de sciage (1) présente au moins un oeillet (9) pour une sangle d'amarrage, **caractérisé en ce qu'**un levier à main (13) est prévu pour caler l'article à scier (4), une attache est prévue pour la scie et le dispositif d'appui (3, 3') se présente sous la forme d'un dispositif d'appui plat en forme d'auge.

2. Chevalet de sciage selon la revendication 1, **caractérisé en ce que** l'attache est formée par un cadre (5) avec des crochets (5') pour suspendre à la paroi (6).

3. Chevalet de sciage selon l'une quelconque des revendications précédentes, **caractérisé en ce que** le cadre (5) est relié à pivotement au dispositif d'appui (3, 3').

4. Chevalet de sciage selon l'une quelconque des revendications précédentes, **caractérisé en ce qu'**un étai (8) est prévu pour soutenir le dispositif d'appui (3, 3'), lequel étai est, d'un côté, monté à pivotement sur le dispositif d'appui (3, 3') et, d'un autre côté, est fixé de manière amovible au cadre (5).

5. Chevalet de sciage selon l'une quelconque des revendications précédentes, **caractérisé en ce que** le dispositif d'appui (3, 3_{'}) est conformé en deux pièces.

6. Chevalet de sciage selon l'une quelconque des revendications précédentes, **caractérisé en ce que** des moyens sont prévus pour la mesure en longueur de l'article à scier.
